# EUROPÄISCHE PATENTSCHRIFT

(11) **EP 1 454 381 B1**
(45) Veröffentlichungstag und Bekanntmachung des Hinweises auf die Patenterteilung: **28.10.2009**
(21) Anmeldenummer: 02792761.5
(22) Anmeldetag: 13.11.2002
(51) Int. Cl.: H01Q 13/18, H01Q 1/32

(54) **HOHLRAUMRESONATORANTENNE MIT BREITBANDSCHLITZ**
WIDE BAND SLOT CAVITY ANTENNA
ANTENNE, SOUS FORME DE RESONATEUR A CAVITE, DOTEE D'UNE FENTE LARGE BANDE

(30) Priorität: 15.12.2001 DE 10161722
(43) Veröffentlichungstag der Anmeldung: 08.09.2004
(73) Patentinhaber: Hirschmann Electronics GmbH & Co. KG, 72654 Neckartenzlingen (DE)
(72) Erfinder: PFLETSCHINGER, Markus, 72800 Eningen (DE); KUHN, Martin, 70499 Stuttgart (DE)
(74) Vertreter: Thul, Hermann
(86) Internationale Anmeldenummer: PCT/EP2002/012692
(87) Internationale Veröffentlichungsnummer: WO 2003/052873

(56) Entgegenhaltungen:
- EP-A- 0 323 664
- EP-A1- 0 531 800
- DE-C- 19 928 213
- FR-A1- 1 091 358
- US-A- 4 132 995
- US-A- 4 425 549
- US-A- 6 008 770

## Beschreibung

Die Erfindung betrifft eine Antenne für Mobilfunk gemäß den Merkmalen des Oberbegriffes des Patentanspruches 1,

Aus der DE 199 22 699 A1 ist eine Antenne, vorzugsweise eine Fahrzeugsantenne für Mobilfunk, bekannt. Bei dieser Antenne sind als Strahlungsmittel Vertikalstrahler vorhanden, die auf einer Massefläche angeordnet und über eine Impedanztransformationsleitung miteinander verbunden sind. Aufgrund der Abstimmung (insbesondere Länge) der Vertikalstrahler und der Impedanztransformationsleitung für den vorgesehenen Frequenzbereich, insbesondere in dem Mobilfunkbereich von 0,8 bis 2,2 GHz, weist diese bekannte Antenne vorgegebene Längs- und Höhenmaße auf. Da diese Antenne unterhalb einer Heckscheibe eines Fahrzeuges integriert wird, benötigt sie aufgrund ihrer geometrischen Abmessung einen großen Bauraum, der entweder nicht zur Verfügung steht oder durch den Innenraum des Fahrzeuges in unerwünschter Weise verkleinert wird. Ein weiterer Nachteil besteht darin, daß ein Koaxialkabel zur Signalübertrag direkt an der Massefläche angelötet ist, wobei der Innenleiter des Koaxialkabels mit der Impedanztransformationsleitung verbunden wird. Dadurch entsteht ein aufwendiger Aufbau, der Insbesondere den Nachteil hat, daß vor dem Einbau der Antenne diese einen Kabelschwanz aufweist, der Probleme beim Handling der vorgefertigten Antennen vor deren Einbau bereitet.

Aus der US 6,008,770 ist eine Antenne mit Strahlungsmitteln zum Empfangen und Senden von Hochfrequenzsignalen bekannt, wobei als Strahlungsmittel leitfähige Bereiche auf einer Platine vorgesehen sind, die von zumindest einem längs verlaufenden Schlitz voneinander getrennt sind. Der längs verlaufende Schlitz ist symmetrisch zu einer Längsachse der Antenne ausgebildet, so dass die beiden von dem Schlitz getrennten leitfähigen Bereiche ebenfalls symmetrisch gestaltet sind.

Die FR 1.091.358 und die EP 0 531 800 A1 zeigen Antennen, bei denen elektrisch leitfähige Bereiche als Strahlungsmittel eingesetzt werden, wobei die elektrisch leitfähigen Bereiche asymmetrisch zu seiner Längsachse von einem Schlitz getrennt werden.

Aus der gattungsblldenden US 4,425,549 Ist eine Vorrichtung zum Aufspüren von Radiosignalen mit Strohlungsmitteln bekannt, wobei als Strahlungsmittel leitfähige Bereiche, die von zumindest einem längs verlaufenden Schlitz voneinander getrennt sind, auf einer Platine vorgesehen sind, wobei die elektrisch leitfähigen Bereiche in die Richtung, in die keine Einstrahlung stattfinden soll, durch einen in seinen Endbereichen offenen Gehäusekörper, der an Randbereichen der Platine angeordnet ist und der aus einem abgewinkelten Blech besteht, abgeschirmt sind. Ein Fußpunkt der Vorrichtung ist etwa Im Mittenbereich eines Trennelementes, der den Gehäusekörper in zwei Hohlräume trennt, angeordnet.

Der Erfindung liegt daher die Aufgabe zugrunde, eine Antenne, Insbesondere eine Fahrzeugantenne für Mobilfunk, bereitzustellen, mit der die eingangs geschilderten Nachteile vermieden werden. Diese Antenne soll unter Berücksichtigung des eingeschränkten Bauraums in einem Fahrzeug einfach montiert werden können und in dem Fahrzeug die geforderten Sende- und Empfangselgenschaften aufweisen.

Diese Aufgabe ist durch die Merkmale des Patentanspruches 1 gelöst.

Bei der erfindungsgemäßen Antenne wird als Strahlungsmittel ein beidseitig offener und längsgeschlitzter leitfähiger Bereich in mehreren Frequenzbereichen zum Strahlen angeregt. Aufgrund dessen Ist es möglich, daß die Antenne bei gleichen Eigenschaften kompakter baut, insbesondere wesentlicher kürzer (etwa um die Hälfte) und flacher ist. Damit kann der unter der Heckscheibe bzw. am Dachflansch des Fahrzeuges vorhandene Bauraum wesentlich besser und sparsamer ausgenutzt werden. Je nach Größe des Frequenzbereiches bzw. in Abhängigkeit der zu sendenden oder zu empfangenden Frequenzen entspricht die Länge der Antenne in etwa einem Drittel der Wellenlänge der tiefsten Frequenz. Weiterhin bilden die längsgeschlitzten leitfähigen Bereiche zusammen einen spitz zulaufenden Schlitz. Damit wird auf einfache Art und Weise ein flachbauender Vertikalstrahler für den oder die erforderlichen Frequenzbereich(e) zur Verfügung gestellt. Außerdem sind die Bereiche in die Richtung, in die keine Einstrahlung stattfinden soll, durch einen Gehäusekörper aus Blech abgeschirmt. Durch diesen Gehäusekörper aus Metall wird verhindert, daß eine Einstrahlung in den Innenraum des Fahrzeuges erfolgt. Je nach Abmessung des Gehäusekörpers, der sich zumindest über den Bereich der Platine erstreckt, aber auch größer oder kleiner sein kann, wird zumindest eine wesentliche Reduzierung der Einstrahlung in den Innenraum des Fahrzeuges realisiert.

Weiterhin geht von dem spitz zulaufenden Schlitz ein weiterer, insbesondere etwa In der Mitte, abzweigender Schlitz aus, der die längsgeschlitzen leitfähigen Bereiche voneinander trennt. Je nach Ausführung, insbesondere Breite und Länge des abgewinkelten Schlitzes, kann die Impedanz der Antenne In weiten oder auch zusätzlichen Bereichen angepaßt werden. Zur optimalen Impedenzanpassung und auch zur optimalen Flächenausnutzung ist dabei der von dem spitz zulaufenden Schlitz ausgehende Schenkel des abgewinkelten Schlitzes kürzer als der sich daran anschließende Schlitzbereich.

In Weiterbildung der Erfindung weist der längsgeachlitzte leitfähige Bereich in einem Teilbereich einen Doppelknick auf. Der beispielsweise etwa Trichterform aufweisende doppelt geknickte Schlitz gewährleistet eine große Breitbandigkeit und macht damit den Strahler robust gegenüber Einbautoleranzen.

In Weiterbildung der Erfindung sind die längsgeschlitzten leitfähigen Bereiche als Kupferfläche auf einer Platine angeordnet. Dadurch steht zum einen ein preisgünstiges Material zur Verfügung, um die Vertikalstrahler der Antenne zu fertigen. Andererseits ist es durch an sich bekannte Verfahren (z.B. Ätzverfahren) möglich, die Bereiche aus Kupfer auf der Platine zu belassen, während der wenigstens eine Schlitz, insbesondere beide Schlitze, durch Wegätzen der entsprechenden Kupferbereiche hergestellt werden können. Aufgrund dieses Verfahrens ist es möglich, die Form der Bereiche, ebenso wie die Form der Schlitze, In weiten, erforderlichen Flächengebungen zu beeinflussen.

In Weiterbildung der Erfindung ist der abzweigende Schlitz so ausgeführt, daß kein Gleichstromkurzschluß am Fußpunkt der Antenne auftritt. Aufgrund dessen kann die Antenne vor ihrem Einbau elektrisch auf ihre Funktionstüchtigkeit oder auf vorhandene Fehler geprüft werden. Durch die Vermeidung des Glelchstromkurzschlusses muss nur ein einfacher Prüfwiderstand im Speisepunkt parallel geschaltet werden. Der für konventionelle Schlitzstrahler notwendige Koppelkondensator kann entfallen. Dies vereinfacht den Aufbau und senkt die Kosten.

Weiterhin ist In dem Fußpunkt der Antenne auf der Platine als Kontaktpartner ein Stecker angeordnet. Dadurch kann mit Herstellung der Antenne der Kontaktpartner schon auf der Platine vorgesehen worden, ohne daß zu diesem Zeitpunkt ein Kabel erforderlich ist. Zum Test der Antenne kann ein solches Kabel über den Kontaklpertner vorübergehend angeschlossen werden. Nach Testablauf kann das Kabel wieder entfernt werden, so daß der Transport und die Lagerung der Antenne bis zu ihrem endgültigen Einbau vereinfacht ist. Erst mit oder nach Einbau der Antenne in das Fahrzeug findet da eine entsprechende Verkabelung statt.

Ein Ausführungsbeispiel einer Antenne und deren Einbau ist im Folgenden beschrleben und anhand der Figuren erläutert. Dabei ist die Erfindung jedoch nicht auf die gezeigten Ausführungsbeispiele beschränkt.

Es zeigen:
- Figur 1:: eine dreidimensionale Ansicht einer vorgefertigten Antenne,
- Figur 2:: eine Schnittansicht einer Antenne gemäß Figur 1 an ihrem Einbauort.

Figur 1 zeigt eine Antenne 1 zum Empfangen und Senden von Hochfrequenzsignalen, insbesondere in den Mobllfunkbereichen AMPS, GSM 900/18000, PCS, UMTS und dergleichen. Bei der gezeigten Antenne 1 handelt es sich insbesondere um eine Fahrzeugantenne, wobei auch andere Anwendungsgebiete, auch statische Einsätze, denkbar sind.

Die Antenne 1 weist einen metallenen Gehäusekörper auf, der aus einem mehrfach abgewinkelten Blech 2 besteht. Ein solches abgewinkeltes Blech 2 ist einerseits hinsichtlich der Materialkosten günstig, andererseits ist es schnell und einfach zu fertigen. Dies beeinflußt im positiven Sinne die Herstellung der erfindungsgemäßen Antenne 1. Durch die entsprechende Abwinkelung des Bleches 2 sind zwei parallele und beabstandete Schenkel entstanden, zwischen denen eine Platine 3 angeordnet ist. Die Platine 3 hat in an sich bekannter Weise eine aus einem nicht leitenden Material bestehende Grundfläche. Auf dieser Grundfläche der Platine 3 sind mehrere leitfähige Bereiche 4 bis 6 angeordnet, die beispielsweise dadurch hergestellt werden, daß die späteren leitfähigen Bereiche 4 bis 6 abgedeckt werden und die nicht abgedeckten Zwischenbereiche weggeätzt werden. Diese wegzuätzende Bereiche bilden anschließend zumindest einen ersten Schlitz 7, der einerseits durch die Formgebung des Bereiches 4 und andererseits durch die Formgebung der Bereiche 5 und 6 entsteht. Weiterhin ist ausgehend von dem ersten Schlitz 7 zur Anpassung der Impedanz der Antenne 1 ein zweiter Schlitz 8 vorhanden, der wiederum die beiden Bereiche 5 und 6 voneinander trennt. Entfällt der zweite Schlitz 8, bilden die beiden Bereiche 5 und 6 einen durchgehenden Bereich, der zweite Schlitz 8 geht etwa von der Mitte des ersten Schlitzes 7 aus und erstreckt sich zunächst rechtwinklig von diesem über ein kurzes Stück, während sich der längere Teil des zweiten Schlitzes 8 in etwa parallel zu dem ersten Schlitz 7 befindet.

Bei der in der Figur 1 gezeigten Ausführungsform der Antenne 1 ist der leitfähige Bereich 5 mit einem Doppelknick 9 versehen. An einem Fußpunkt 10 der Antenne 1 befindet sich ein Kontaktpartner, insbesondere ein Stecker 11, an welchem ein Koaxialkabel zur Speisung der Antenne 1 einsteckbar ist. Um die Platine 3 an dem Gehäusekörper, Insbesondere dem abgewinkelten Blech 2, befestigen können, weisen die parallel zu einander beabstandeten Schenkel des Bleches 2 mehrere Stanz- Biegeberelche 12 auf, über die die Platine 3 an dem Gehäusegrundkörper festgelegt wird. Solche Stanz-Biegebreiche 12 haben den Vorteil, daß sie einfach herzustellen sind und damit die Platine 3 schnell an dem Gehäusekörper 2 festgelegt werden kann.

Figur 2 zeigt die In Figur 1 in einer dreidimensionalen Ansicht dargestellte Antenne 1 Im Schnitt an ihrem Einbauort. Im Endbereich eines Dachflansches 13 eines nicht weiter dargestellten Fahrzeuges schließt sich die Heckscheibe 14 an, die mittels einer Verklebung (Kleberaupe 15) an dem Dachflansch 13 befestigt wird. In dem Bereich zwischen der Scheibe 14 und einer Innenverkleidung 16 (Dachhimmel) befindet sich der Einbauort der Antenne 1, der aufgrund der erfindungsgemäßen Ausgestaltung der Antenne 1 besonders flach gehalten werden kann,

Die Antenne, Insbesondere die Fahrzeugantenne für Mobilfunk, ist somit zusammenfassend als strahlender offener Hohlraumresonator mit besonders ausgeführtem Breitbandschlitz ausgebildet, um eine möglichst kompakte, insbesondere flache und kurze Bauweise zu erzielen.

### Bezugszelchenliste:

- 1.: Antenne
- 2.: Gehäusekörper
- 3.: Platine
- 4.: Leitfähiger Bereich
- 5.: Leitfähiger Bereich
- 6.: Leltfähiger Bereich
- 7.: Erster Schlitz
- 8.: Zweiter Schlitz
- 9.: Doppelknick
- 10.: Fußpunkt
- 11.: Stecker
- 12.: Stanz-Biege-Bereich
- 13.: Dachflanach
- 14.: Scheibe
- 15.: Kleberaupe
- 16.: Inrtenverkleidung

## Patentansprüche

1. Antenne (1) für Mobilfunk mit Strahlungsmitteln zum Empfangen und Senden von Hochfrequenzsignalen, wobei als Strahlungsmittel leitfähige Bereiche (4-6), die von zumindest einem längs verlaufenden Schlitz (7) voneinander getrennt sind, auf einer Platine (3) vorgesehen sind, wobei die Bereiche (4-6) in die Richtung, in die keine Einstrahlung stattfinden soll, durch einen in seinen Endbereichen offenen Gehäusekörper, der an Randbereichen der Platine (3) angeordnet ist und der aus einem abgewinkelten Blech (2) besteht, abgeschirmt sind, **dadurch gekennzeichnet, dass** wenigstens einer der Bereiche (4) mit den anderen Bereichen (5, 6) einen spitz zulaufenden, beidseitig offenen und asymmetrisch zu seiner Längsachse geformten Schlitz (7) bildet und diese Bereiche (4-6) in mehreren Frequenzbereichen zum Strahlen angeregt werden, wobei weiterhin von diesem Schlitz (7) ein weiterer abzweigender Schlitz (8) ausgeht, der die anderen Bereiche (5, 6) voneinander trennt und am Rand der Antenne (1) ein Fußpunkt (10) am Spitz zulaufenden Ende dieses Schlitzes (7) mit einem Kontaktpartner angeordnet ist.

2. Antenne (1) nach Anspruch 1, **dadurch gekennzeichnet, daß** wenigstens ein Bereich (5) einen Doppelknick (9) aufweist.

3. Antenne (1) nach Anspruch 1 oder 2, **dadurch gekennzeichnet, daß** der weitere von dem Schlitz (7) ausgehende Schlitz (8) In der Mitte des Schlitzes (7) abzweigt.

4. Antenne (1) nach einem der vorhergehenden Ansprüche, **dadurch gekennzeichnet, daß die** Bereiche (4 bis 6) als Kupferfläche auf der Platine (3) angeordnet sind.

5. Antenne (1) nach einem der Ansprüche 3 bis 5, **dadurch gekennzeichnet, daß** der abzweigende Schlitz (8) so ausgeführt ist, daß am Fußpunkt (10) der Antenne kein Gleichstromkurzschluß auftritt.

6. Antenne (1) nach einem der vorhergehenden Ansprüche, **dadurch gekennzeichnet, daß** im Fußpunkt (10) der Antenne (1) auf der Platine (3) als Kontaktpartner ein Stecker (11) angeordnet ist.

7. Antenne (1) nach einem der vorhergehenden Ansprüche, **dadurch gekennzeichnet, daß** die Platine (3) über Stanz-Biegebereiche (12) an dem Gehäusekörper befestigbar ist.

## Claims

1. Antenna (1) for mobile radio having radiating means for receiving and transmitting radio-frequency signals, wherein, as the radiating means, conductive areas (4-8), which are separated from one another by at least one longitudinally running slot (7), are provided on a board (3), with the areas (4-6) being screened in the direction in which no inward radiation is intended to take place by a housing body which is open in its end areas, is arranged on edge areas of the board (3) and comprises an angled metal sheet (2), **characterized in that** at least one of the areas (4) forms a slot (7) with the other areas (5, 6), which slot (7) runs to a point, is open on both sides and is formed asymmetrically with respect to its longitudinal axis, and these areas (4-6) are caused to radiate in a plurality of frequency ranges, with a further branching slot (8) which separates the other areas (5, 6) from one another, and also originates from this slot (7), and a foot point (10) being arranged at the edge of the antenna (1) at that end of this slot (7) which runs to a point with a contact partner.

2. Antenna (1) according to Claim 1, **characterized in that** at least one area (5) has a double bend (9).

3. Antenna (1) according to Claim 1 or 2, **characterized in that** the further slot (8) which originates from the slot (7) branches off in the centre of the slot (7).

4. Antenna (1) according to one of the preceding claims, **characterized in that** the areas (4-6) are arranged as a copper surface on the board (3).

5. Antenna (1) according to one of Claims 3 to 5, **characterized in that** the slot (8) which branches off is designed such that no direct-current short circuit occurs at the foot point (10) of the antenna.

6. Antenna (1) according to one of the preceding claims, **characterized in that** a plug (11) is arranged as a contact partner at the foot point (10) of the antenna (1) on the board (3).

7. Antenna (1) according to one of the preceding claims, **characterized in that** the board (3) can be attached to the housing body via stamped and bent areas (12).

## Revendications

1. Antenne (1) pour radio mobile, qui présente des moyens radiants qui reçoivent et émettent des signaux à haute fréquence, des parties conductrices (4-8) servant de moyens de rayonnement et séparées les unes des autres par au moins une fente (7) qui s'étend longitudinalement étant prévues sur la carte de circuit (3), tandis que dans la direction dans laquelle aucun rayonnement ne doit être reçu, les parties (4-6) sont blindées par un corps de boîtier aux parties d'extrémité ouvertes disposé sur les bordures de la carte de circuit (3) et constitué d'une tôle coudée (2),
**caractérisée en ce que**
au moins une (4) des parties forme avec les autres parties (5, 6) une fente (7) qui converge en pointe, ouverte des deux côtés et asymétrique par rapport à son axe longitudinal, ces parties (4-6) étant excitées à rayonner dans plusieurs plages de fréquences,
**en ce qu'**en outre une fente (8) qui sépare les autres parties (5, 6) se ramifie par rapport à cette fente (7) et
**en ce qu'**à l'extrémité en pointe de cette fente (7), un point de pied (10) est disposé avec un partenaire de contact sur le bord de l'antenne (1).

2. Antenne (1) selon la revendication 1, **caractérisée en ce qu'**au moins une partie (5) présente un double coude (9).

3. Antenne (1) selon les revendications 1 ou 2, **caractérisée en ce que** l'autre fente (8) qui part de la fente (7) se ramifie au milieu de la fente (7).

4. Antenne (1) selon l'une des revendications précédentes, **caractérisée en ce que** les parties (4 à 6) sont disposées sur la carte de circuit (3) sous la forme de surfaces de cuivre.

5. Antenne (1) selon l'une des revendications 3 à 5, **caractérisée en ce que** la fente (8) qui se ramifie est réalisée de telle sorte qu'aucun court-circuit de courant continu ne survienne au point de pied (10) de l'antenne.

6. Antenne (1) selon l'une des revendications précédentes, **caractérisée en ce qu'**une fiche (11) servant de partenaire de contact est disposée sur la carte de circuit (3) au point de pied (10) de l'antenne (1).

7. Antenne (1) selon l'une des revendications précédentes, **caractérisée en ce que** la carte de circuit (3) peut être fixée sur le corps de boîtier par des parties (12) estampées et pliées.
